# EUROPÄISCHE PATENTSCHRIFT

(11) **EP 0 237 889 B1**
(45) Veröffentlichungstag und Bekanntmachung des Hinweises auf die Patenterteilung: **05.06.1991**
(21) Anmeldenummer: 87103235.5
(22) Anmeldetag: 06.03.1987
(51) Int. Cl.: B65D 51/28

(54) **Zwei-Komponenten-Packung**
Two-component package
Emballage de deux composants

(30) Priorität: 13.03.1986 DE 8606940 U
(43) Veröffentlichungstag der Anmeldung: 23.09.1987
(73) Patentinhaber: Robert Finke GmbH & Co. KG, 57413 Finnentrop (DE)
(72) Erfinder: Finke, Robert Günter, D-5950 Finnentrop (DE); Schumacher, Clemens, D-5768 Sundern 1 (DE)
(74) Vertreter: Rieder, Hans-Joachim, Dr.

(56) Entgegenhaltungen:
- EP-A- 0 133 293
- FR-A- 2 370 650
- FR-A- 2 453 793

## Beschreibung

Die Erfindung bezieht sich auf eine Zwei-Komponenten-Packung gemäß Oberbegriff des Anspruchs 1.

Eine Zwei-Komponenten-Packung dieser Art ist durch die DE-PS 33 27 615 bekannt. Packungsbehälter werden besonders wirtschaftlich im Blasverfahren hergestellt. Zur Anwendung kommt dabei in der Regel relativ elastisches Kunststoffmaterial. Hierin liegt u.a. der Vorteil einer besseren Anpassung bspw. an temperaturabhängig variierende Innendrücke vor. Andererseits kann es bei der anzustrebenden geringen Materialstärke, d.h. Wandungsdicke zu einer gewissen Ausweichtendenz im Halsbereich kommen, was u.U. der Dichtigkeit abträglich ist. Darüber hinaus kann auch die Qualität des verwendeten Materials eine Rolle spielen.

Aus der FR-A 2 453 793 ist eine Zwei-Komponenten-Pakkung bekannt, bei der die eine Komponente in einem integral mit der Verschlußkappe verbundenen Becher enthalten ist. In den Behälterhals ist ein mit einem Trenndorn ausgestattetes Zwischenstück eingesetzt, das einen äußeren, nach unten gezogenen Kragen aufweist.

Aufgabe der Erfindung ist es, eine gattungsgemäße Zwei-Komponenten-Packung in herstellungstechnisch einfacher, gebrauchsstabiler Weise so auszubilden, daß im Halsbereich hohe Stabilität erreicht ist, ohne das in der genannten DE-PS beschriebene Grundprinzip zu verlassen.

Gelöst ist diese Aufgabe durch die im Anspruch 1 angegebene Erfindung.

Die Unteransprüche sind vorteilhafte Weiterbildungen der erfindungsgemäßen Zwei-Komponenten-Packung. Zufolge solcher Ausgestaltung ist eine gattungsgemäße Zwei-Komponenten-Packung von insbesondere erhörtem Gebrauchswert geschaffen: Unter Beibehaltung der Kräftegünstigen Zertrennung des Bechers im Zuge der Aufschraubbewegung der Verschlußkappe kann sogar mit noch geringeren Wandungsdicken gearbeitet werden. Trotzdem ergibt sich im Halsbereich eine überraschend hohe Stabilität zufolge der dortigen Mehrlagigkeit; die Ringwand des Halses ist umgeben von einem diesen reifartif stabilisierenden bzw. abstützenden Adapterring. Es kann sich hierbei auch um Kunststoffmaterial handeln. Das Material kann im Hinblick auf den Gewindeeingriff optimal ausgewählt werden. Innenseitig steift der Becher selbst die Ringswand des Halses aus; außenseitig preßt die Innenfläche des Adapterringes gegen die Ringwand. Auf diese Weises ist die Ringwand des Halses zwischen Becher und Adapter praktisch formschlüssig engespannt. Selbst höhere Belastungen beeinträchtigen nicht die diesem Bereich zugedachte Funktion der Abdichtung bzw. der Gewindeverbindung. Zufolge seiner drehgesicherten Zuordnung wird der Adapterring auch nicht bei der Verchlußkappen-Drehbewegung mitgeschleppt. In vorteilhafter Weise ist eine Wulst/Rillen-Formschlußverbindung zwischen Bechermantelfläche und Ringwand realisiert. Der Becher ist so gegenüber dem Hals auch axial gebrauchsstabil und zugleich dichtend festgelegt, wobei der diese Einheit umgreifende Adapter im Sinne der Aufrechterhaltung dieser Verbindung mitwirkt. Außenseitig trägt die Ringwand des Halses Schultern, welche von gegenschultern des Adapterringes überklipst sind. Zuordnungstechnisch wird zweckmäßig so vergegangen, daß zunächst der Adapterring auf den Hals aufestechkt wird, dies unter Nutzung einer radial zentrischen Ausweichbewegung der relativ dünnen Ringwand dieses Halses. Das anschließende Einführen des Bechers in die Halsöffunung bewirkt eine nach auswärts gerichtete Klemmkraft, so daß der Ineinandergriff der Wülste und Rillen noch inniger wird. In vorteilhalter Weise greift der Becher mit einem ihm angeformten auswärts gerichteten Rand bis über den oberen Stirnrand des Halses und des Adapterringes. Neben dem erzielten Dichtgrad in den Lagenfugen des mehrlagig gestalteten Halses ergibt sich hieraus auch noch ein Vorteil im Hinblick auf eine Ausgestaltung dahingehend, daß die Verschlußkappe einen von ihrer Topfbodenfläche ausgehenden Ringsteg besitzt zur dichtenden Auflage auf dem Kragen des Bechers in der End-Schraub-Gewindestellung der Verschlußkappe. Der entsprechend breite Kragen des Bechers trägt so auch noch als zusätzliche Abzugsicherung des Adapterringes bei. Zur Erhöhung der dichtenden Auflage des Ringsteges kann dieser lippenartig gestaltet sein. Weiter erweist es sich als vorteilhaft, daß die Mantelfläche des Kragens der Verschlußkappe einen gegen die korrespondierende Innenfläche des Bechers tretenden Dicht-Ringwulst besitzt. Die erste Komponente ist so optimal abgedichtet. Der Kragen formt die innere Abstützung und die Mantelwand der Verschlußkappe die äußere Abstützung der praktisch in einem U-förmigen Ringraum gefaßten, von Becher, Hals und Adapterring gebildeten Lagen. Die Drehsicherung des Adapterringes wird durch klauenkupplungsartigen Ineinandergriff axial ausgerichteter Leisten an Ringwand und Innenfläche des Adapters gebildet. Die Leisten verlaufen in einer durch Wandungsversatz gebildeten Fugenzone. Dabei erweist es sich als vorteilhaft, daß die in Kupplungsrichtung liegenden Stirnenden der Leisten dachförmige Zentrierschrägen besitzen, deren First in Steck-Endstellung vor gleichgerichtete Schrägstufen der Fugenzone treten. Auf diese Weise ergibt sich für den Adapterring zugleich eine sichere Aufsteckbegrenzung mit leichter, auch nach auswärts gerichteter Dehnungskomponente, die den Gewindeeingriff zwischen Verschlußkappe und Adapter noch begünstigt. Endlich ist es im Hinblick auf eine baulich einfache Zustandsanzeige, also ob die Vermischung stattgefunden hat oder die Zwei-Komponenten-Packung sich noch im Originalzustand befindet, günstig, daß das behälterseitige Ende des Adapterringes in der Verkaufsgrundstellung um ein Maß gegenüber dem korrespondierenden Verschlußkappenrand frei vorsteht, welches dem Resthub der Verschlußkappe in die End-Schraub-Gewindestellung entspricht. Dem Adapterring kommt demzufolge eine weitere Funktion zu. Der Adapterring kann dazu andersfarbig gestaltet sein. Andererseits genügt es aber auch, den den Sichtring bildenden, im Originalitätszustand freiliegenden Abschnitt des Adapterringes zur auffälligeren Kennzeichnung andersfarbig zu gestalten. Andererseits ist aber auch der Auftrag einer Signalfarbe denkbar, so daß die Anzeige optisch noch stärker hervorgehoben wird.

Der Gegenstand der Erfindung ist nachstehend anhand eines zeichnerisch veranschaulichten Ausführungsbeispieles näher erläutert. Es zeigt
Fig. 1 den Becher der Zwei-Komponenten-Packung in Einzeldarstellung, und zwar im Halbschnitt,
Fig. 2 ebenfalls im Halbschnitt in isolierter Wiedergabe den Adapterring,
Fig. 3 den Hals des Packungsbehälters, teilweise aufgebrochen,
Fig. 4 die Verschlußkappe, wiederum im Halbschnitt,
Fig. 5 die Zwei-Komponenten-Packung in Verkaufsgrundstellung bzw. kurz vor dem Zertrennen des Bechers, und zwar im Halbschnitt und
Fig. 6 einen ebensolchen Halbschnitt, jedoch bei abgestemmtem unteren Becherabschnitt.

Die dargestellte Zwei-Komponenten-Packung nimmt in einem in ihren Hals 1 eingelassenen Becher 2 die eine Komponente I und im volumengrößeren Packungsbehälter 3 die andere Komponente II auf.

Zum Vermischen beider Komponenten I, II wird der Becher 2 zertrennt. Als Trennwerkzeug dient eine dem Hals 1 im Wege der Schraubverbindung zuordbare Verschlußkappe 4.

Der aus Kunststoff bestehende Becher 2 bildet in seinem oberen, im wesentlichen zylindrisch gestalteten Abschnitt einen auswärts gerichteten Rand 5 aus. Dieser überfangt den korrespondierenden Stirnrand 1′ des Halses 1 und definiert so die Einhängtiefe des Bechers 2. Lefzterer ist auch noch zusätzlich gegen Herausfallen gesichert. Hierzu ist der Bechermantelfläche, etwas unterhalb des Randes 5 liegend, ein Wulst 6 angeformt, welcher formschlüssig in eine korrespondierende Rille 7 an der Innenfläche des Halses 1 eingreift. Der Becher 2 läßt sich bequem einführen, da der dichtend wirkende Wulst 6 erst im lefzten Augenblick der Einsteckbewegung einschnappt und zuvor das Entweichen der verdrängten Luft aus dem Packungsbehälter nicht behindert. Es kommt daher nicht zu einer nennenswerten Komprimierung im Innenraum des Packungsbehälters 3. Andererseits wäre eine geringe Komprimierung nicht in der Lage, den Becher wieder herauszudrücken. Außerdem sind die Klipskräfte entsprechend abgestimmt.

Zur Abdichtung der einen Komponente ist baulich so vorgegangen, daß die Mantelfläche des Kragens 9 der Verschlußkappe 4 einen gegen die korrespondierende Innenfläche des Bechers 2 tretenden Dicht-Ringwulst 8 besitzt. Es können mehrere Dicht-Ringwülste 8 angeformt sein.

Der mittels der Verschlußkappe 4 zertrennbare Becher 2 bildet eine Sollbruchstelle S aus. Letztere ist von einer bechereinwärts liegenden und mit Abstand y vom Becherboden 2′ verlaufenden Ringstufe der Becherwand gebildet. Auf diese Ringstufe trifft die Stoßkante 9′ eines in den Becher 2 von oben her einfahrenden Kragens 9 der Verschlußkappe 4. Der Kragen 9 wurzelt in der Topfbodenfläche 10 der Verschlußkappe 4 und ist als zylindrische Ringwand gestaltet. Die Stoßkante 9′ erstreckt sich senkrecht zur Längsmittelachse z-z der rotationssymmetrisch gestalteten Zwei-Komponenten-Packung.

Die im Grunde die Decke der topfförmigen Verschlußkappe 4 bildende Topfbodenfläche 10 ist schwach konkav eingedellt mit zentral liegendem Anspritzpunkt.

In der Verkaufsgrundstellung liegt die Stoßkante 9′ des Kragens 9 mit Abstand zur als Sollbruchstelle S ausgebildeten Ringstufe der Becherwand. In Fig 5 handelt es sich praktisch auch noch um die Verkaufsgrundstellung, da dort die Abtrennung des unteren Becherabschnitts noch nicht bewirkt ist.

Definiert ist die Verkaufsgrundstellung über einen räumlich oberhalb der Stoßkante 9 liegende Ringrippe 11, welche mit einer an der Innenfläche der Verschlußkappe 4 sitzenden Rastrippe 12 zusammenwirkt. Beide Rippen verlaufen horizontal. Der oberseitige Rücken der Ringrippe 11 weist eine in Zuordnungsrichtung der Verschlußkappe abfallende Auflaufschräge 11′ auf, welche von der Rastrippe 12 relativ leicht überlaufen werden kann. Die Unterseite der Ringrippe 11 dagegen ist recht steil gestellt. Beim Aufschrauben der Verschlußkappe 4 nimmt der Betätigende einen deutlichen, jedoch relativ leicht überwindbaren Widerstand wahr. Beim Abschrauben der Verschlußkappe 4 liegt jedoch ein erheblich stärkeres Hindernis vor. Durch entsprechende Ausrichtung der oberen Flanke der Rastrippe 12, bspw. unter Ausrichtung dieser Flanke parallel zur steileren Flanke der Ringrippe 11, kann sogar eine irreversible Zuordnung der Verschlußkappe 4 erreicht werden.

Die Ringrippe 11 ist der Mantelfläche eines auf den Hals 1 aufgesetzten Adapterringes 13 angeformt. Der Adapterring 13 bildet einen den relativ dünnwandigen, in der Regel elastischen Hals 1 nach auswärts abstützenden Reif, dessen außere Mantelfläche das Gewinde 14 für die Verschlußkappe 4 trägt, deren Kappenwandungsinnenfläche das entsprechende Gegengewinde 15 angeformt ist. Der Gewindebereich entfällt auf die untere Hälfle des Adapterringes 13, so daß die obere Hälfle peripher für die oben erläuterte Rast-Überlauffunktion genutzt werden kann.

Zur Sicherung des Adapterringes 13 an der von der Packungsbehälterwand ausgehenden, intern vom Becher 2 augesteiften Ringwand W des Halses 1 dienen dieser Ringwand außenseitig angeforme Schultern 16. Bezüglich dieser Schultern handelt es sich um die untere, steil zur Längsmittelachse z-z des Packungshehälters 3 ausgerichtete Flanke dem Hals 1 in axialem Abstand angeformter Rippen. Die obere Flanke ist zur Bildung einer Auflaufschräge spilzwinklig gehalten. Die diese Schulter 16 paarig angeformter Ringrippen untergreifende Gegenschulter 17 befindet sich an der Innenfläche des Adapterringes 13. Dort ist sie die obere steilgestellte Flanke dort ebenfalls paarig angeformter Ringrippen. Auch die Gegenschulter 17 bildet an der Unterseite dieser Ringrippen wiederum Auflaufschrägen aus. Der Ineinandergriff der praktisch sägezahnarligen Struktur ergibt sich aus Fig. 6. Diese Zuorrdnung ist irreversibel. Es handelt sich um einen formschlüssigen Ineinandergriff.

Der obere Stirnrand 13′ der Adapterringes 13 schließt ebenengleich mit dem vom Fand 5 übergriffenen Stirnrand 1′ des Halses 1 ab. Die auswärts weisende Ringstirnkante des Randes 5 fluchtet mit der Mantelfläche des Adapterringes 13.

In die rotationssymmetrische Mehrlagigkeit der stabilisierten Halspartie des Packungsbehälters 3 einbezogen sind von innen nach außen: Der Kragen 9, der den Becher 2 innen aussteift, die Becherwandung, die Rngwand W des Halses 1, der letzteren stabilisierende Adapterring 13 und schließlich die Topfwand der Verchlußkappe 4. Diese bildet somit innen- und außenseitig den stützenden Abschluß der Halspartie unter Bildung eines nach untenthin offenen Ringraumes.

Vom Boden dieses Ringraumes, genauer gesagt von der Topfbodenfläche 10, geht ein konzentrisch zum Kragen 9 ausgerichteter Ringsteg 18 aus. Er ist von relativ geringer Standhöhe und setzt auf die horizontal verlaufende Oberseile des Randes 5 des Bechers 2 auf, und zwar erst in der End-Schraub-Gewindestellung der Verschlußkappe 4 (Fig. 6), in welcher Stellung der Kragen 9 den lösbaren Abschnitt des Bechers abgestemmt hat. Zur Erhöhung des dortigen Dichtabschlusses ist das aufsetzende freie Ende des Ringsteges 18 lippenartig zugespitzt; es gräbt sich etwas in das elastische Material des Becherrandes 5 ein.

Der Adapterring 13 ist desweiteren gegen Drehmitnahme an der Ringwand W des Halses 1 gesichert. Die entsprechende Drehsicherung ergibt sich aus einem klauenkupplungsartigen Ineinandergriff gegeneinandergerichteter Leisten 19, 20. Die Leisten 19 sind der Innenfläche des Adapterringes 13 angeformt, und zwar in der unieren Hälfte dieses Ringes; die Leisten 20 sitzen auf der Mantelfläche des Halses 1. Beide Leisten sind etwa von gleicher axialer Länge und dreieckigen Querschnitts. Die eine Seite des Dreiecks wurzelt in dem jeweiligen Teil. Wie den Fig. 2 und 3 deutlich entnehmbar, besitzen die in Kupplungsrichtung gegeneinandergerichteten Stirnenden der Leisten 19 dachförmige Zentrierschrägen 19′ und die der Leisten 20 solche bezeichnet mit 20′, die je in einen First 19˝ bzw. 20˝ übergehen. Bei Gegeneinanderlauf der entsprechend gestalteten Stirnenden kommt es daher bei gleichgerichteter Lage der Leisten zu einer Abweisung, so daß die Leisten in die zwischen den Leisten liegenden Lücken 21 einfahren können. Der First beider Stirnenden tritt überdies anschlagbegrenzend gegen Schrägstufen 22, 23 von Adapterring 13 und Hals 1. Erzielt sind diese Schrägstufen 22, 23 durch entsprechenden Wandungsversatz beider Teile 13, 1. Die diesbezügliche Fugenzone erstreckt sich über die halbe Höhe des Adapterringes 13.

Die Leisten 19, 20 wirken zusätzlich wandungsversteifend, wobei sich im Hinblich auf den unteren, nach auswärts versetzten Abschnitt des Adapterringes 13 im Rücken der Leisten 19, also außenseitig, noch eine zusätzliche reifartige Versteifung durch das dort angeformte Gewinde 14 ergibt, welches im Grunde kreuzend zu den Leisien 19 verläuft.

Der Verlauf der Schrägstufen 22, 23 führt zu einem gewissen Aufweitungseffekt dieser unteren Hälfte des Adapterringes; hierdurch ergibt sich ein noch festerer Ineinandergriff von Gewinde 14 und Gegengewinde 15 der Verschußkappe 4.

Da die Firstlinie 19" des unteren Stirnendes der Leisten 19 erst in axialem Abstand zum dortigen Stirnrand 13" des Adapterringes 13 ansetzt, liegt ein Abschnitt der Innenfläche des Ringes auch noch abgestützt auf der Halsstufe 1" der Ringwand W auf.

Der Adapterring ist weiter zur Bildung einer Zustandsanzeige herangezogen, die dem Benutzer deutlich vor Augen führt, ob die Zwei-Komponenten-Packung sich noch im Originalitätszustand befindet, also die Verkaufsgrundstellung etwa gemäß Fig. 5 vorliegt oder bereits die Aktivierung erfolgte. Zur Bildung eier solchen Zu standsanzeige ist so vorgegangen, daß das behälterseitige Ende des Adapterringes 13 in der Verkaufsgrundstellung (Fig. 5) um ein Maß x gegenüber dem korrespondierenden Verschlußkappenrand frei vorsteht. Dieses Maß x entspricht dem Resthub x′ der Verschlußkappe, welcher durch Drehen derselben noch durchlaufen werden muß, bis die Verschlußkappe 4 in ihre End-Schraub-Gewindestellung (Fig. 6) getreten ist. Die Höhe des so geschaffenen Sichtringes beträgt, je nach Größe der Packung einige Millimeter bis einen Zentimeter. Eine besonders auffällige Kennzeichnung kann in der Wahl eines farblich von der Verschlußkappe 4 abstechenden Materiales bestehen. Andererseits ist aber auch eine partielle Einfärbung des Adapterringes 13 denkbar, bezogen auf den freistehenden Sichtring-Abschnitt.

Wie Fig. 6 entnehmbar, ist in der End-Schraub-Gewindestellung gemäß Fig. 6 dieser Sichtring, soweit es seine Mantelfläche betrifft, durch die in Dichtstellung geschraubte Verschlußkappe 4 abgedeckt.

Die Abtrennfunktion der vorliegenden Zwei-Komrponenten-Packung ist in der DE-PS 33 27 615 der Anmelderin eingehend erläutert.

## Patentansprüche

1. Zwei-Komponenten-Packung, mit im Hals (1) das Packungsbehälters (3) angeordnetem und die von der Packungsbehälterwand (3′) ausgehende Ringwand (W) des Halses (1) aussteifendem Becher (2) zur Aufnahme der einen Komponente und einer auf ein Gewinde des Halses (1) aufeschraubten Verschlußkappe (4) mit einem in den Becher (2) ragenden Kragen (9), dessen Stirnrand (9′) eine Stoßkante zum Zertrennen des Bechers (2) im Bereich einer Sollbruchstelle (5) durch Schraubbewegung der Verchlußkappe (4) bildet, **dadurch gekennzeichnet, daß** der Hals (1) mehrlagig gestaltet ist derart, daß sich außenseitig der Ringwand (W) des Halses (1) ein daran gegen Drehung gesicherter und axial festgelegter sowie als eigenes Teil ausgebildeter Adapterring (13) befindet, dessen äußere Mantelfläche das Gewinde (14) für die Verschlußkappe (4) trägt und dessen Innenfläche die Ringwand (W) gegen die Bechermantelfläche preßt.

2. Zwei-Komponenten-Packung nach Anspruch 1, **gekennzeichnet** durch eine Wulst/Rillen-Formschlußverbindung (7/8) zwischen Bechermantelfläche und Ringwand (W).

3. Zwei-Komponenten-Packung nach Anspruch 1 oder 2, **dadurch gekennzeichnet, daß** die Ringwand (W) außenseitig Schultern (16) besitzt, welche von Gegenschultern (17) des Adapterringes (13) überklipst sind.

4. Zwei-Komponenten-Packung nach einem oder mehreren der vorhergehenden Ansprüche, **dadurch gekennzeichnet,** **daß** der Becher (2) mit einem auswärts gerichteten Rand (5) bis über den oberen Stirnrand (1′ bzw. 13′) des Halses (1) und des Adapterringes (13) greift.

5. Zwei-Komponenten-Packung nach einem oder mehreren der vorhergehenden Ansprüche, **dadurch gekennzeichnet, daß** die topfartig geformte Verschlußkappe (4) einen von ihrer inneren Bodenfläche (10) ausgehenden Ringsteg (18) zur dichtenden Auflage auf den Rand (5) des Bechers (2) in der End-Schraub-Gewindestellung (Fig. 6) der Verschlußkappe (4) besitzt.

6. Zwei-Komponenten-Packung nach einem oder mehreren der vorhergehenden Ansprüche, **dadurch gekennzeichnet, daß** die Mantelfläche des Kragens (9) der Verschlußkappe (4) einen gegen die korrespondierende Innenfläche des Bechers (2) tretenden Dicht-Ringwulst besitzt.

7. Zwei-Komponenten-Packung nach einem oder mehreren der vorhergehenden Ansprüche, **dadurch gekennzeichnet, daß** die Drehsicherung durch klauenkupplungsartigen Ineinandergriff axial ausgerichteter Leisten (19, 20) an Ringwand (W) und Innenfläche des Adapterringes (13) gebildet ist.

8. Zwei-Komponenten-Packung nach Anspruch 7, **dadurch gekennzeichnet, daß** die Leisten (19, 20) in einer axial durch Wandungsversätze des Adapterrings (13) und der Ringwand (W) begrenzten Fugenzone sitzen.

9. Zwei-Komponenten-Packung nach Anspruch 8, **dadurch gekennzeichnet, daß** die beim Aufschieben des Adapterrings (13) auf den Hals (1) einander zugewandten Stirnenden der Leisten (19, 20) dachförmige Zentrierschrägen (19′ bzw. 20′) besitzen, deren First (19˝ bzw. 20˝) in Steck-Endstellung vor gleichgerichtete Schrägstufen (22, 23) der Fugenzone treten.

10. Zwei-Komponenten-Packung nach einem oder mehreren der vorhergehenden Ansprüche, **dadurch gekennzeichnet, daß** das dem Behälterboden zugewandte Ende des Adapterrings (13) in der Verkaufsgrundstellung (Fig. 5) um ein Maß (x) gegenüber dem korrespondierenden Verschlußkappenrand frei vorsteht, welches dem Resthub (x′) der Verschlußkappe (4) in die End-Schraub-Gewindestellung (Fig. 6) entspricht.

## Claims

1. Two-component package, having a cup (2) for holding one component, said cup being arranged in the neck (1) of the packaging container (3) and stiffening the annular wall (W) of the neck (1), which annular wall starts from the wall (3′) of the packaging container, and a closure cap (4), screwed onto a thread of the neck (1), having a collar (9) protruding into the cup (2), the front edge (9′) of which collar forms a thrust edge for severing the cup (2) in the region of a predetermined breaking point (S) by screwing movement of the closure cap (4), characterised in that the neck (1) is of multilayer design, in that situated at the outside of the annular wall (W) of the neck (1) is an adaptor ring (13), which is secured thereon against rotation, is axially fixed, is designed as a separate part, the outer lateral surface of which bears the thread (14) for the closure cap (4) and the inner surface of which presses the annular wall (W) against the lateral surface of the cup.

2. Two-component package according to Claim 1, characterised by a bead/groove positive connection (7/8) between the lateral surface of the cup and the annular wall (W).

3. Two-component package according to Claim 1 or 2, characterised in that, on the outside, the annular wall (W) has shoulders (16) over which countershoulders (17) of the adaptor ring (13) are clipped.

4. Two-component package according to one or more of the preceding claims, characterised in that the cup (2) engages with an outward-directed rim (5) as far as over the upper front edge (1′ and 13′ respectively) of the neck (1) and of the adaptor ring (13).

5. Two-component package according to one or more of the preceding claims, characterised in that the closure cap (4), which is moulded like a pot, has an annular web (18), emanating from its inner bottom surface (10), for the purpose of resting sealingly on the rim (5) of the cup (2) in the screw-thread end position (Fig. 6) of the closure cap (4).

6. Two-component package according to one or more of the preceding claims, characterised in that the lateral surface of the collar (9) of the closure cap (4) has an annular sealing bead which comes up against the corresponding inner surface of the cup (2).

7. Two-component package according to one or more of the preceding claims, characterised in that the rotation safeguard is formed by dog-clutch-like interengagement of axially oriented strips (19, 20) on the annular wall (W) and the inner surface of the adaptor ring (13).

8. Two-component package according to Claim 7, characterised in that the strips (19, 20) are seated in a joint zone bounded axially by wall offsets of the adaptor ring (13) and of the annular wall (W).

9. Two-component package according to Claim 8, characterised in that the front ends of the strips (19, 20), which front ends face one another when the adaptor ring (13) is pushed onto the neck (1), have roof-shaped centering bevels (19′ and 20′ respectively), the ridge (19" and 20") move of which (sic) up in front of parallel oblique steps (22, 23) of the joint zone in the final insertion position.

10. Two-component package according to one or more of the preceding claims, characterised in that, in the starting position for sale (Fig. 5), that end of the adaptor ring (13) which is turned towards the base of the container projects freely by a dimension (X) in relation to the corresponding closure cap edge which corresponds to the remaining travel (X′) of the closure cap (4) into the screw-thread end position (Fig. 6).

## Revendications

1. Emballage pour produit à deux composants, comportant un godet (2) qui est disposé dans le col (1) du récipient d'emballage (3) qui raidit la paroi annulaire (W) du col (1) et qui est destiné à recevoir l'un des composants, et un bouchon obturateur (4) vissé sur un filetage du col (1), comportant un col (9) pénétrant dans le godet (2), dont le bord frontal (9′) forme un bord de poussée destiné à provoquer la division ou séparation du godet (2) dans la zone d'un emplacement (S) de rupture voulue réalisée par vissage du bouchon (4), caractérisé en ce que le col (1) est conformé en plusieurs couches, de façon telle qu'un anneau de raccordement ou anneau rapporté (13) réalisé en une seule pièce se trouve placé contre celui-ci du côté extérieur de la paroi annulaire (W) du col assuré contre toute possibilité de rotation et fixé axialement, sa surface enveloppe extérieure portant le filetage (14) destiné au bouchon (4) et sa surface intérieure poussant la paroi annulaire (W) contre la surface enveloppe du godet.

2. Emballage pour produit à deux composants selon la revendication 1, caractérisé par une conjugaison de forme bourrelet/rainure (7, 8) entre la surface enveloppe du godet et la paroi annulaire (W).

3. Emballage pour produit à deux composants selon la revendication 1 ou 2, caractérisé en ce que la paroi annulaire (W) possède du côté extérieur des épaulements (16) qui sont encliquetés par des épaulements complémentaires (17) appartenant à l'anneau rapporté (13).

4. Emballage pour produit à deux composants selon une ou plusieurs des revendications précédentes, caractérisé en ce que le godet (2) a prise et déborde par un bord (5) dirigé vers l'extérieur jusqu'au-dessus du bord frontal supérieur (1′ ou 13′) du col (1) et de l'anneau rapporté (13).

5. Emballage pour produit à deux composants selon une ou plusieurs des revendications précédentes, caractérisé en ce que le bouchon de fermeture (4) en forme de cuvette possède une nervure annulaire (18) partant de sa surface de fond intérieure (10), destinée à venir s'appuyer de façon étanche sur le rebord (5) du godet (2) lorsque le bouchon (4) est en position extrême de vissage (figure 6).

6. Emballage pour produit à deux composants selon une ou plusieurs des revendications précédentes, caractérisé en ce que la surface d'enveloppe du col (9) du bouchon (4) présente un bourrelet d'étanchéité qui est en contact contre la surface intérieure correspondante du godet (2).

7. Emballage pour produit à deux composants selon une ou plusieurs des revendications précédentes, caractérisé en ce que l'obstacle à la rotation est assuré par la prise mutuelle à la façon d'un accouplement à griffes, de bandes (19, 20) orientées axialement, situées sur la paroi annulaire (W) et sur la surface intérieure de l'anneau rapporté (13).

8. Emballage pour produit à deux composants selon la revendication 7, caractérisé en ce que les bandes (19, 20) sont implantées dans une zone d'emboîtement ou jonction délimitée axialement par des décalages de paroi de l'anneau rapporté (13) et de la paroi annulaire (W).

9. Emballage pour produit à deux composants selon la revendication 8, caractérisé en ce que lors de l'enfilage de l'anneau rapporté (13) sur le col (1), les extrémités frontales des bandes (19, 20) dirigées les unes vers les autres sont munies de parties inclinées de centrage (19′ ou 20′) en forme de toit dont l'arête de faîte ou sommitale (19" ou 20") se présente en position extrême d'enfilage devant des parties, de la zone de jonction, inclinées (22, 23) dans la même direction.

10. Emballage pour produit à deux composants selon l'une ou plusieurs des revendications précédentes, caractérisé en ce que l'extrémité de l'anneau rapporté (13) dirigée vers le fond du récipient dépasse, quand l'emballage est conditionné pour la vente, librement, par rapport au bord correspondant du bouchon, d'une quantité (x) qui correspond à la course résiduelle (x′) du bouchon (4) pour atteindre la position extrême de vissage (figure 6).
